# DEMANDE DE BREVET EUROPEEN

(11) **EP 4 179 918 A1**
(43) Date de publication de la demande: **17.05.2023**
(21) Numéro de dépôt: 21208239.0
(22) Date de dépôt: 15.11.2021
(51) Int. Cl.: A46B 3/04, A46B 3/22, A46B 7/04, A46B 9/00

(54) **TETE DE BROSSE A DENTS AMOVIBLE ET BROSSE A DENTS COMPORTANT UNE TELLE TETE**

(71) Demandeur: Bernard, Julien Luc, 2520 La Neuveville (CH); Ganiere Bernard, Muriel Christine, 2520 La Neuveville (CH)
(72) Inventeur: Bernard, Julien Luc, 2520 La Neuveville (CH); Ganiere Bernard, Muriel Christine, 2520 La Neuveville (CH)
(74) Mandataire: e-Patent SA

(57) **Abrégé**

La présente invention concerne une tête (4) de brosse à dents (1), comportant
une base (12) rigide destinée à coopérer avec un manche (2), pour assembler la tête (4) à ce dernier de manière amovible, et
un organe nettoyant (14) solidaire de la base (12) et comprenant une pluralité d'éléments flexibles nettoyants (16),
la base (12) comprenant un trou (34) destiné à recevoir une languette de stabilisation (22) portée par le manche (2) de brosse à dents,
l'organe nettoyant (14) étant déformable de manière élastique et étant réalisé d'un seul bloc par surmoulage de la base (12), et comprenant une butée de stabilisation (46) positionnée dans le prolongement du trou (34), ou au moins partiellement à l'intérieur du trou (34), de manière à pouvoir être comprimée par la languette de stabilisation (22) lorsque la tête (4) est assemblée au manche (2).

## Description

### Domaine technique

La présente invention concerne une tête de brosse à dents, comportant
une base, rigide et allongée, comprenant deux faces principales reliées l'une à l'autre par une paroi périphérique présentant deux crans destinés à coopérer avec un manche de brosse à dents, pour assembler la tête à ce dernier de manière amovible, et
un organe nettoyant solidaire de la base et comprenant une pluralité d'éléments flexibles nettoyants.

### Etat de la technique

Des têtes de brosses à dents amovibles de ce type sont déjà connues depuis longtemps dans l'état de la technique.

Ainsi, par exemple, le brevet US5224234 décrit plusieurs modes de réalisation d'une tête répondant aux caractéristiques ci-dessus. Les modes de réalisation illustrés sur les figures 11 à 15, notamment, prévoient une brosse à dents comportant un manche comprenant une poignée prolongée par deux bras, dont chacun comprend une dent orientée vers l'intérieur et destinée à coopérer avec un cran ménagé dans la tête. Le mode de réalisation des figures 14 et 15 prévoit en outre que la tête comprenne des gorges latérales dans lesquelles les bras du manche sont logés en configuration assemblée. En dehors de ces caractéristiques spécifiques, la tête présente une structure plutôt conventionnelle, c'est-à-dire qu'elle porte une pluralité de poils dont la base est retenue dans la tête de manière standard.

Diverses variantes de liaisons mécaniques entre la tête et le manche, plus ou moins robustes, sont présentées dans ce document. En effet, il convient de trouver une liaison mécanique entre la tête et le manche qui présente le meilleur compromis entre sa tenue ou sa robustesse, et son ergonomie du point de vue de l'opération de remplacement de la tête lorsque les éléments de nettoyage sont usés, notamment trop déformés pour remplir leur rôle de manière satisfaisante.

En outre, si la liaison mécanique entre la tête et le manche doit être robuste, il convient également de s'assurer que le jeu entre ces deux organes soit le plus faible possible, notamment pour éviter des mouvements de rotation de la tête en référence au manche dans diverses directions.

Pour ce qui concerne les constructions de brosses à dents présentées dans ce document antérieur, on constate que la qualité de la liaison mécanique dépend notamment des matériaux employés, puisque ces derniers ont un impact direct, non seulement, sur les propriétés plus ou moins élastiques de la tête et du manche, mais également sur les procédés de fabrication mis en œuvre, dont les tolérances sont plus ou moins importantes.

Ainsi, le besoin existe toujours de pouvoir disposer d'une brosse à dents dont la tête soit amovible, permettant ainsi une utilisation prolongée de son manche et donc une réduction de déchets, dans laquelle la liaison mécanique entre la tête et le manche soit à la fois robuste et stable, tout en offrant des conditions de fabrication simplifiées, sans pour autant diminuer la qualité de brossage correspondante.

### Divulgation de l'invention

Un but principal de la présente invention est de proposer une tête de brosse à dents de construction alternative à celle des têtes de brosse à dents déjà connues de l'art antérieur, susceptible de présenter une liaison mécanique robuste et stable avec un manche adapté, tout en étant réalisée par la mise en œuvre d'un procédé de fabrication simple et en permettant d'obtenir une qualité de brossage au moins égale à celle des brosses à dents déjà connues.

A cet effet, la présente invention concerne plus particulièrement une tête de brosse à dents du type mentionné plus haut, caractérisée
par le fait que la base comprenne un trou, à l'une de ses extrémités, débouchant dans la paroi périphérique et destiné à recevoir une languette de stabilisation portée par le manche de brosse à dents,
par le fait que la base comporte un premier canal présentant une entrée dans l'une des faces principales et communiquant avec le trou,
par le fait que l'organe nettoyant soit déformable de manière élastique et soit réalisé d'un seul bloc par surmoulage d'au moins une partie de la base incluant l'entrée du premier canal, et
par le fait que l'organe nettoyant comprenne une première portion d'ancrage agencée dans le premier canal et définissant une butée de stabilisation positionnée dans le prolongement du trou, ou au moins partiellement à l'intérieur du trou, de manière à pouvoir être comprimée par la languette de stabilisation lorsque la tête est assemblée au manche.

Grâce à ces caractéristiques, la tête de brosse à dents selon l'invention peut être fabriquée par la mise en œuvre d'un procédé de fabrication relativement aisé. En effet, une simple opération de surmoulage permet de réaliser l'organe nettoyant, dont l'ancrage sur la base rigide est renforcé grâce à sa portion d'ancrage agencée dans le premier canal, tout en permettant la réalisation simultanée d'une butée de stabilisation destinée à coopérer avec un manche. Ainsi, la coopération de la languette de stabilisation du manche avec la butée de stabilisation de la tête permet de garantir un meilleur maintien de la tête sur le manche, lors de l'utilisation de la brosse à dents assemblée, que dans le cas des brosses à dents de l'art antérieur, notamment en supprimant les risques de rotation relative entre la tête et le manche suivant un axe passant par les deux crans, ainsi que le jeu entre le manche et la tête suivant la direction longitudinale.

Il peut être particulièrement avantageux de prévoir que le premier canal présente une sortie débouchant dans l'autre des faces principales, et que la première portion d'ancrage relie les faces principales l'une à l'autre, afin d'assurer une liaison mécanique encore plus robuste entre l'organe nettoyant et la base rigide.

En outre, il peut être encore plus avantageux de prévoir que le premier canal comprenne une portion principale, s'étendant suivant une direction essentiellement parallèle à l'enveloppe de la paroi périphérique, et une dérivation, s'étendant depuis la portion principale jusqu'au trou pour définir la butée de stabilisation. Dans ce cas, on peut en outre prévoir
que la dérivation présente une section transversale plus petite que celle du trou pour définir un épaulement au fond de ce dernier, et
que la butée de stabilisation soit au moins partiellement agencée à l'intérieur du trou en appui contre l'épaulement.

Grâce à ces caractéristiques supplémentaires, en contrôlant le dimensionnement relatif entre le trou et la dérivation, il est possible de garantir un bon ancrage de la butée de stabilisation lorsqu'elle est au moins partiellement logée dans le trou, en appui contre l'épaulement au fond du trou.

De manière générale, on peut préférablement prévoir que la base comporte une pluralité de canaux supplémentaires, d'ancrage, reliant les faces principales l'une à l'autre, et dont chacun est rempli par une portion d'ancrage supplémentaire de l'organe nettoyant. On peut ainsi assurer une bonne homogénéité de la tenue de l'organe nettoyant sur toute l'étendue de la base.

Selon une variante de réalisation, on peut prévoir que chacune des faces principales soit au moins partiellement surmoulée par l'organe nettoyant.

Dans ce cas, on peut en outre prévoir que la paroi périphérique présente une hauteur moyenne légèrement supérieure à la distance moyenne séparant les faces principales l'une de l'autre, de telle manière que les faces principales soient situées en léger retrait par rapport à la paroi périphérique suivant la direction de l'épaisseur de la tête. Ainsi, la tenue relative entre l'organe nettoyant et la base lors de l'utilisation de la brosse à dents correspondante est encore améliorée.

De manière générale, on peut avantageusement prévoir qu'au moins une partie des éléments flexibles nettoyants soit réalisée sous la forme de lamelles généralement orientées suivant une direction sensiblement transversale à la direction longitudinale de la base.

De plus, on peut également prévoir, dans ce cas, qu'au moins certaines des lamelles soient légèrement incurvées suivant leur direction longitudinale.

En alternative ou en complément, on peut également prévoir qu'au moins certaines des lamelles présentent n découpes, réparties de manière sensiblement régulière suivant leur longueur, définissant n+1 portions nettoyantes susceptibles de se déformer indépendamment les unes des autres, n étant compris entre 1 et 10.

De manière générale, on peut également prévoir
qu'une gorge soit ménagée dans la paroi périphérique de la base, la gorge s'étendant de part et d'autre de l'extrémité de la base comportant le trou, suivant au moins la moitié de la longueur de la base, et
que les crans soient ménagés au fond de la gorge.

De manière générale, on peut prévoir que l'organe nettoyant comprenne une poche vide allongée, préférablement traversante suivant la largeur de l'organe nettoyant et s'étendant préférablement suivant au moins un tiers de la longueur de la base, de manière à remplir un rôle de suspension.

En alternative, on peut prévoir que l'organe nettoyant comprenne au moins des première et deuxième poches vides agencées symétriquement en référence à un plan médian de la tête sensiblement perpendiculaire aux faces principales ou dans le prolongement l'une de l'autre suivant la direction longitudinale de la base, en étant séparées l'une de l'autre par une membrane flexible réalisée d'une pièce avec l'organe nettoyant.

Grâce à ces caractéristiques, l'organe nettoyant peut parfaitement s'adapter à la courbure de la dentition lors des opérations de brossage de dents.

La présente invention concerne également un manche de brosse à dents destiné à coopérer avec une tête de brosse à dents selon les caractéristiques énoncées ci-dessus, comportant une poignée prolongée à une extrémité par une portion de liaison, elle-même prolongée par une fourche à deux bras, dont chaque bras est pourvu d'une dent destinée à coopérer avec un cran de la tête, et comprenant une languette de stabilisation agencée dans le prolongement de la portion de liaison, entre les bras de la fourche, et destinée à être insérée dans le trou de la tête.

La présente invention concerne encore une brosse à dents comportant une tête et un manche selon les caractéristiques ci-dessus.

### Brève description des dessins

D'autres caractéristiques et avantages de la présente invention apparaîtront plus clairement à la lecture de la description détaillée d'un mode de réalisation préféré qui suit, faite en référence aux dessins annexés donnés à titre d'exemple non limitatif et dans lesquels:
- la figure 1 représente une vue en perspective simplifiée d'une brosse à dents selon un mode de réalisation préféré de la présente invention;
- la figure 2 représente une vue de face simplifiée et en coupe partielle, selon un premier plan de coupe, de la brosse à dents de la figure 1;
- les figures 3a et 3b représentent des vues en coupe simplifiées, selon des deuxième et troisième plans de coupe respectifs, de la brosse à dents de la figure 1;
- la figure 4 représente une vue de face simplifiée de la brosse à dents de la figure 1 en situation d'utilisation, et
- les figures 5a et 5b représentent des vues simplifiées, respectivement de face et en perspective, de variantes de réalisation de la brosse à dents de la figure 1.

### Mode(s) de réalisation de l'invention

La figure 1 représente une vue en perspective simplifiée d'une brosse à dents 1 selon un mode de réalisation préféré de la présente invention.

La brosse à dents 1 est du type comportant un manche 2 portant une tête 4, allongée et assemblée au manche 2 de manière amovible. A cet effet, le manche 2 comporte une poignée 6 prolongée à une extrémité par une portion de liaison 8, elle-même prolongée par une fourche 10 à deux bras assurant la liaison avec la tête 4, comme cela sera décrit plus en détail ci-dessous.

La tête 4 comprend une base rigide 12, partiellement surmoulée par un organe nettoyant 14 comprenant notamment une pluralité d'éléments flexibles nettoyants 16.

La figure 2 représente une vue de face simplifiée, en coupe partielle selon un premier plan de coupe, de la brosse à dents 1, tandis que les figures 3a et 3b représentent des vues en coupe simplifiées de la brosse à dents 1, selon des deuxième et troisième plans de coupe respectifs. Plus précisément, seule la tête 4 est représentée en coupe sur la vue de la figure 2, selon un plan de coupe sensiblement confondu avec un plan horizontal médian (référencé par P1 sur la figure 3a, "horizontal" faisant référence à l'orientation de la brosse à dents lorsqu'elle est posée sur un support avec ses éléments nettoyants orientés verticalement) de sa base rigide 12. La figure 3a représente une vue selon un plan de coupe sensiblement confondu avec un plan médian vertical et longitudinal de la brosse à dents 1 (référencé par P2 sur la figure 2), tandis que la figure 3b représente une vue selon un plan de coupe vertical et transversal de la brosse à dents 1 (référencé par P3 sur la figure 2).

Il ressort plus particulièrement de la vue de la figure 2 que chaque bras de la fourche 10 comprend une dent 20 destinée à coopérer avec la tête 4 pour assurer l'assemblage de cette dernière sur le manche 2. En outre, le manche 2 comprend une languette de stabilisation 22 ménagée entre les bras de la fourche 10, dans le prolongement de la portion de liaison 8.

Les vues des figures 2, 3a et 3b permettent de mieux mettre en évidence la construction de la tête 4. En particulier, il apparait que la base 12 comprend deux faces principales 24, 26 reliées l'une à l'autre par une paroi périphérique 28. Cette dernière présente avantageusement une hauteur moyenne légèrement supérieure à la distance moyenne séparant les faces principales 24, 26 l'une de l'autre, de telle manière que les faces principales 24, 26 soient situées en léger retrait par rapport à la paroi périphérique 28 suivant la direction de l'épaisseur de la tête 4.

La paroi périphérique 28 comporte une gorge 30 s'étendant de part et d'autre de l'extrémité de la base 12 située du côté du manche 2, suivant un peu plus de la moitié de la longueur de la base 12. Par ailleurs, deux crans 32 sont ménagés au fond de la gorge 30, au niveau de ses deux extrémités. En outre, un trou 34 est ménagé dans la paroi périphérique 28 au niveau de l'extrémité de la base 12 située du côté du manche 2.

La flèche illustrée sur la figure 2 symbolise l'assemblage de la tête 4 au manche 2. On comprend que la gorge 30 est destinée à faciliter l'insertion de la tête 4 entre les deux bras de la fourche 10, jusqu'à ce que les dents 20 soient positionnées en regard des crans 32 et s'insèrent dans ces derniers pour assurer le verrouillage de la tête 4 sur le manche 2. Dans le même temps, la languette de stabilisation 22 s'insère dans le trou 34 pour améliorer la tenue de la liaison mécanique entre le manche 2 et la tête 4. Dans la configuration assemblée de la brosse à dents 1, les bras de la fourche 10 sont avantageusement logés au moins partiellement dans la gorge 30 et contribuent ainsi à la bonne tenue de l'assemblage.

La base 12 comporte encore une pluralité de canaux d'ancrage 36 reliant ses faces principales 24, 26 l'une à l'autre et dont la fonction sera exposée plus loin. En particulier, un premier canal 36a comprend une portion principale, s'étendant suivant une direction essentiellement parallèle à l'enveloppe de la paroi périphérique 28, autrement dit verticale selon l'orientation définie plus haut, et une dérivation 38, s'étendant depuis la portion principale jusqu'au trou 34. Le premier canal 36a pourrait aussi être incliné en alternative, tout comme le ou les autres canaux d'ancrage 36. La dérivation 38 présente une section transversale plus petite que celle du trou 34 et, éventuellement que celle de la portion principale.

Il ressort par ailleurs de ces vues en coupe que l'organe nettoyant 14 est réalisé d'un seul bloc et comprend un film 40, recouvrant au moins partiellement la face principale 24, des portions d'ancrage 42, remplissant les canaux d'ancrage 36, 36a, une portion intermédiaire 44, recouvrant l'autre face principale 26 de la base 12, et les éléments flexibles nettoyants 16. La portion intermédiaire 44 joue un rôle de tampon entre la base 12 et les éléments flexibles nettoyants 16, comme cela sera exposé plus en détail plus loin. Il apparait plus particulièrement des figures 2 et 3a que la portion d'ancrage 42, logée dans le premier canal d'ancrage 36a, est prolongée par une portion transversale logée dans sa dérivation 38, pour définir une butée de stabilisation 46 située ici au fond du trou 34, de manière préférée mais optionnelle. Cette dernière est destinée à être comprimée par la languette de stabilisation 22 du manche 2 lorsqu'elle est insérée dans le trou 34, renforçant ainsi davantage la stabilité de la liaison mécanique entre le manche 2 et la tête 4 de la brosse à dents 1 selon la présente invention, notamment en évitant tout risque de rotation relative entre le manche 2 et la tête 4 suivant l'axe passant par les crans 32. La différence de dimensions prévue entre les sections du trou 34 et de la dérivation permet de définir un épaulement au fond du trou 34 contre lequel la butée de stabilisation 46 peut s'appuyer sous l'effet de la pression qu'elle subit de la languette de stabilisation 22, lorsque la brosse à dents est assemblée, améliorant ainsi l'ancrage de la butée de stabilisation 46 au fond du trou 34 et réduisant le jeu entre le manche 2 et la tête 4 suivant la direction longitudinale.

En alternative, il est possible de prévoir que la longueur de la languette de stabilisation 22 soit supérieure à celle du trou 34, et que la butée de stabilisation 46 soit agencée dans le prolongement du trou 34 au lieu d'être au moins partiellement logée dedans.

Les canaux d'ancrage 36 permettent d'améliorer la tenue mécanique entre la base 12 et l'organe nettoyant 14, notamment en reliant le film 40 à la portion intermédiaire 44, pour prendre en sandwich la base 12. Si seulement deux canaux d'ancrage 36 ont été illustrés ici, l'homme du métier ne rencontrera pas de difficulté particulière pour en choisir un nombre différent en fonction de ses propres besoins, étant noté que plus la répartition des canaux d'ancrage sera homogène sur toute l'étendue de la base, plus particulièrement vers sa périphérie, meilleure sera la tenue mécanique de l'organe nettoyant sur la base.

Les éléments flexibles nettoyants 16 sont réalisés ici sous la forme de lamelles généralement orientées suivant une direction sensiblement transversale à la direction longitudinale de la base 12. Il est possible de prévoir en alternative que seulement une partie des éléments flexibles nettoyants 16 prennent une telle forme de lamelle, les autres pouvant prendre toute autre forme adaptée. Comme cela apparait plus particulièrement des figures 3a et 3b, la hauteur des éléments flexibles nettoyants 16 peut être variable suivant la largeur et/ou la longueur de la base 12.

Il ressort enfin plus particulièrement de la figure 3a que l'organe nettoyant 14 comprend, dans sa portion intermédiaire 44, une poche vide 48, allongée, s'étendant préférablement suivant au moins un tiers de la longueur de la base 12, et préférablement traversante suivant la largeur de l'organe nettoyant 14, de manière à remplir un rôle de suspension en augmentant l'aptitude de la portion intermédiaire 44 à se déformer et donc l'aptitude des éléments flexibles nettoyants 16 à se déformer pour mieux épouser la dentition lors du brossage de dents. Dans la variante de réalisation illustrée sur la figure 3b, à titre d'exemple non limitatif, la portion intermédiaire 44 comporte des première et deuxième poches vides 50 similaires l'une à l'autre. Les première et deuxième poches vides 50 sont agencées symétriquement en référence au plan P2 médian de la tête 4, en étant séparées l'une de l'autre par une fine membrane 52, flexible et également réalisée d'une pièce avec l'organe nettoyant 14.

En alternative, la deuxième poche vide pourrait être située dans le prolongement de la première poche vide, avec interposition d'une membrane, toutes deux présentant alors une largeur égale à la largeur de l'organe nettoyant 14 pour être traversantes dans le sens de la largeur. Dans ce cas, les poches vides pourraient bien entendu présenter chacune une longueur inférieure à un tiers de la longueur de la base 12. D'autres combinaisons sont envisageables sans pour autant sortir du cadre de la présente invention tel que défini par les revendications annexées. On pourrait par exemple prévoir deux rangées adjacentes de poches vides suivant la largeur de l'organe nettoyant 14, chaque rangée comprenant avantageusement deux ou trois poches vides dans le prolongement les unes des autres. Les différentes poches vides adjacentes seraient alors séparées deux à deux par une membrane réalisée d'une pièce avec l'organe nettoyant 14.

La figure 4 représente une vue de face simplifiée de la brosse à dents 1 en situation d'utilisation, et permet de mieux illustrer le rôle joué par la portion intermédiaire 44 et sa poche vide 48, en particulier comment la grande aptitude de la portion intermédiaire 44 à se déformer permet de maintenir l'ensemble des éléments flexibles nettoyants 16 au contact de la dentition, y compris dans les régions où la dentition présente une courbure importante, en maintenant l'orientation, quasiment de manière individuelle pour chaque élément flexible nettoyant 16, suivant une direction sensiblement perpendiculaire à la surface de contact correspondante sur la dentition.

Les figures 5a et 5b représentent des vues simplifiées, respectivement de face ou de dessus et en perspective, de variantes de réalisation de la brosse à dents 1, plus spécifiquement de manières alternatives de réaliser ses éléments flexibles nettoyants 16.

Comme illustré sur la vue de dessus de la figure 5a, on peut prévoir qu'au moins certaines des lamelles soient légèrement incurvées suivant leur direction longitudinale, de telle manière qu'elles apparaissent concaves lorsqu'elles sont observées depuis le manche 2. Les lamelles peuvent avoir une épaisseur constante ou non suivant leur longueur. En alternative, la courbure des lamelles pourrait aussi être inversée par rapport à l'illustration de la figure 5a, c'est-à-dire que les lamelles pourraient apparaitre convexes lorsqu'elles sont observées depuis le manche 2, voire quelconque.

En alternative ou en complément, on peut prévoir qu'au moins certaines des lamelles présentent n découpes, réparties de manière sensiblement régulière suivant leur longueur, définissant n+1 portions nettoyantes susceptibles de se déformer indépendamment les unes des autres, n étant compris entre 1 et 10. On a symbolisé trois plans de découpes D sur la figure 5a, entrainant la réalisation de quatre portions nettoyantes indépendantes par lamelle, comme illustré sur la figure 5b. Grâce à une telle caractéristique, les éléments flexibles nettoyants 16 sont aptes à s'adapter encore davantage aux détails de la dentition lors du brossage de dents.

Pour ce qui est de la fabrication de la brosse à dents 1, divers types de matériaux biocompatibles peuvent être utilisés pour les différents composants sans sortir du cadre de l'invention tel que défini par les revendications annexées.

Pour ce qui concerne le manche 2, il pourra par exemple être réalisé en métal (acier inoxydable, or, etc...), ou en fibres de carbone. Le manche peut présenter une épaisseur constante ou non, notamment avec une portion de liaison 8 qui présente une épaisseur de l'ordre de 2,5 à 5mm lorsque le manche est en acier inoxydable. La languette de stabilisation 22 pourra présenter des côtés (comme visibles sur la vue de la figure 2) mesurant par exemple environ 2 à 3mm chacun, et une épaisseur du même ordre de grandeur que celle de la portion de liaison 8.

Pour ce qui concerne la tête 4, sa base rigide 12 peut être réalisée en tout matériau présentant une rigidité suffisante, par exemple un matériau thermoplastique (ABS), une résine pour permettre sa fabrication par impression 3D, un bois, un métal, du carbone, etc... L'organe nettoyant 14 peut être réalisé en tout matériau présentant une élasticité suffisante, par exemple un élastomère, comme du caoutchouc, du TPE ou du silicone. Au moins les éléments flexibles nettoyants 16 peuvent être chargés en microparticules abrasives pour augmenter leur résistance à l'usure voire leur pouvoir abrasif. De manière générale, on pourra prévoir que les éléments flexibles nettoyants 16 présentent une hauteur inférieure ou égale à 10mm environ, pour limiter leur déformation en cours de brossage de dents.

Grâce aux caractéristiques qui viennent d'être décrites, il est possible de réaliser une brosse à dents écoresponsable du fait que son manche soit réutilisable de manière indéfinie dans le temps, seule la tête nécessitant un remplacement périodique. En outre, la tête de brosse à dents selon l'invention peut être fabriquée de manière relativement simple, éventuellement en grande série, tout en présentant des propriétés optimales pour assurer un brossage de dents efficace. Enfin, on pourra également relever que, grâce à leurs caractéristiques et aux matériaux utilisables pour leur réalisation, le manche et la tête de la brosse à dents selon la présente invention peuvent avantageusement être stérilisés à la vapeur d'eau.

## Revendications

1. Tête (4) de brosse à dents (1), comportant
une base (12), rigide et allongée, comprenant deux faces principales (24, 26) reliées l'une à l'autre par une paroi périphérique (28) présentant deux crans (32) destinés à coopérer avec un manche (2) de brosse à dents, pour assembler la tête (4) à ce dernier de manière amovible, et
un organe nettoyant (14) solidaire de ladite base (12) et comprenant une pluralité d'éléments flexibles nettoyants (16),
**caractérisée en ce que** ladite base (12) comprend un trou (34), à l'une de ses extrémités, débouchant dans ladite paroi périphérique (28) et destiné à recevoir une languette de stabilisation (22) portée par le manche (2) de brosse à dents,
**en ce que** ladite base (12) comporte un premier canal (36a) présentant une entrée dans l'une desdites faces principales (24) et communiquant avec ledit trou (34),
**en ce que** ledit organe nettoyant (14) est déformable de manière élastique et est réalisé d'un seul bloc par surmoulage d'au moins une partie de ladite base (12) incluant l'entrée dudit premier canal (36a), et
**en ce que** ledit organe nettoyant (14) comprend une première portion d'ancrage (42) agencée dans ledit premier canal (36a) et définissant une butée de stabilisation (46) positionnée dans le prolongement dudit trou (34), ou au moins partiellement à l'intérieur dudit trou (34), de manière à pouvoir être comprimée par la languette de stabilisation (22) lorsque la tête (4) est assemblée au manche (2).

2. Tête (4) selon la revendication 1, **caractérisée en ce que** ledit premier canal (36a) présente une sortie débouchant dans l'autre (26) desdites faces principales, et **en ce que** ladite première portion d'ancrage (42) relie lesdites faces principales (24, 26) l'une à l'autre.

3. Tête (4) selon la revendication 1 ou 2, **caractérisée en ce que** ledit premier canal (36a) comprend une portion principale, s'étendant suivant une direction essentiellement parallèle à l'enveloppe de ladite paroi périphérique (28), et une dérivation (38), s'étendant depuis ladite portion principale jusqu'audit trou (34) pour définir ladite butée de stabilisation (46).

4. Tête (4) selon la revendication 3, **caractérisée**
**en ce que** ladite dérivation (38) présente une section transversale plus petite que celle dudit trou (34) pour définir un épaulement au fond de ce dernier, et
**en ce que** ladite butée de stabilisation (46) est au moins partiellement agencée à l'intérieur dudit trou (34) en appui contre ledit épaulement.

5. Tête (4) selon l'une des revendications précédentes, **caractérisée en ce que** ladite base (12) comporte une pluralité de canaux (36) supplémentaires, d'ancrage, reliant lesdites faces principales (24, 26) l'une à l'autre, et dont chacun est rempli par une portion d'ancrage (42) supplémentaire dudit organe nettoyant (14).

6. Tête (4) selon l'une des revendications précédentes, **caractérisée en ce que** chacune desdites faces principales (24, 26) est au moins partiellement surmoulée par ledit organe nettoyant (14).

7. Tête (4) selon la revendication 6, **caractérisée en ce que** ladite paroi périphérique (28) présente une hauteur moyenne légèrement supérieure à la distance moyenne séparant lesdites faces principales (24, 26) l'une de l'autre, de telle manière que lesdites faces principales (24, 26) soient situées en léger retrait par rapport à ladite paroi périphérique (28) suivant la direction de l'épaisseur de la tête (4).

8. Tête (4) selon l'une des revendications précédentes, **caractérisée en ce qu'**au moins une partie desdits éléments flexibles nettoyants (16) est réalisée sous la forme de lamelles généralement orientées suivant une direction sensiblement transversale à la direction longitudinale de ladite base (12).

9. Tête (4) selon la revendication 8, **caractérisée en ce qu'**au moins certaines desdites lamelles sont légèrement incurvées suivant leur direction longitudinale.

10. Tête (4) selon la revendication 8 ou 9, **caractérisée en ce qu'**au moins certaines desdites lamelles présentent n découpes, réparties de manière sensiblement régulière suivant leur longueur, définissant n+1 portions nettoyantes susceptibles de se déformer indépendamment les unes des autres, n étant compris entre 1 et 10.

11. Tête (4) selon l'une des revendications précédentes, **caractérisée**
**en ce qu'**une gorge (30) est ménagée dans ladite paroi périphérique (28) de ladite base (12), ladite gorge (30) s'étendant de part et d'autre de l'extrémité de ladite base (12) comportant ledit trou (34), suivant au moins la moitié de la longueur de ladite base (12), et
**en ce que** lesdits crans (32) sont ménagés au fond de ladite gorge (30).

12. Tête (4) selon l'une des revendications précédentes, **caractérisée en ce que** ledit organe nettoyant (14) comprend une poche vide (48) allongée s'étendant suivant au moins un tiers de la longueur de ladite base (12) de manière à remplir un rôle de suspension.

13. Tête (4) selon l'une des revendications 1 à 11, **caractérisée en ce que** ledit organe nettoyant (14) comprend au moins des première et deuxième poches vides (50) agencées symétriquement en référence à un plan médian de ladite tête (4) sensiblement perpendiculaire auxdites faces principales (24, 26) ou dans le prolongement l'une de l'autre suivant la direction longitudinale de ladite base (12), en étant séparées l'une de l'autre par une membrane (52) flexible réalisée d'une pièce avec ledit organe nettoyant (14).

14. Manche (2) de brosse à dents (1) destiné à coopérer avec une tête (4) de brosse à dents selon l'une des revendications 1 à 13, comportant une poignée (6) prolongée à une extrémité par une portion de liaison (8), elle-même prolongée par une fourche (10) à deux bras, dont chaque bras est pourvu d'une dent (20) destinée à coopérer avec un cran (32) de la tête (4), et comprenant une languette de stabilisation (22) agencée dans le prolongement de ladite portion de liaison (8), entre lesdits bras de ladite fourche (10), et destinée à être insérée dans le trou (34) de la tête (4).

15. Brosse à dents (1) comportant une tête (4) selon l'une des revendications 1 à 13 et un manche (2) selon la revendication 14.
